# EUROPÄISCHE PATENTSCHRIFT

(11) **EP 4 379 173 B1**
(45) Veröffentlichungstag und Bekanntmachung des Hinweises auf die Patenterteilung: **21.01.2026**
(21) Anmeldenummer: 23211107.0
(22) Anmeldetag: 21.11.2023
(51) Int. Cl.: E05B 31/00, E05B 29/00, E05B 27/00

(54) **SCHLIESSZYLINDER**
LOCKING CYLINDER
CYLINDRE DE FERMETURE

(30) Priorität: 24.11.2022 DE 102022212579
(43) Veröffentlichungstag der Anmeldung: 05.06.2024
(73) Patentinhaber: Aug. Winkhaus SE, 48291 Telgte (DE)
(72) Erfinder: Rasecke, Marc, 49536 Lienen (DE)

(56) Entgegenhaltungen:
- EP-A1- 0 159 494
- AT-B- 362 254
- DE-A1- 3 937 611
- DE-U1- 7 929 218
- GB-A- 2 266 918
- US-A- 1 832 498

## Beschreibung

Die Erfindung betrifft einen Schließzylinder mit einem in einem Gehäuse bewegbaren Kern, mit einem im Kern angeordneten Schließkanal und mit zumindest einer in den Schließkanal hineinragenden Zuhaltung zur Abtastung eines in den Schließkanal eingeführten Schlüssels, wobei in Abhängigkeit von der Stellung der Zuhaltung eine Bewegung des Kerns gegenüber dem Gehäuse freigegeben oder blockiert ist, wobei die Zuhaltung einen schwenkbaren Tastschenkel aufweist und der Tastschenkel im Kern gelagert ist, wobei die Bewegung des freien Endes des Tastschenkels einen im Schließkanal befindlichen Kreisbogen beschreibt, dessen Tangente quer zur Senkrechten auf den Schließkanal weist.

Aus der GB 2 266 918 A ist ein Schließzylinder der oben genannten Art bekannt. Er weist einen drehbaren Kern mit einem Schließkanal und Hebeln mit Tastschenkeln auf, welche eine seitliche Ausnehmung eines in den Schließkanal eingeführten Schlüsselschafts abtasten. Auf der dem Schließkanal abgewandten Seite der Hebels weisen diese jeweils ein Kreissegment mit mehreren Aufnahmen auf. Das Kreissegment weist abhängig von der seitlichen Ausnehmung eines in den Schließkanals eingeführten Schlüsselschafts abhängigen Position des jeweiligen Tastschenkels eine bestimmte Winkellage auf. Eine der Aufnahmen ist so geformt, dass sie bei einer passenden Winkellage des Hebels ein Blockierelement, in Form einer Stange, aufnehmen kann. Bei versuchter Drehung des Schließzylinders wird das Blockierelement durch eine Kulisse in Richtung des Schließkanals gedrückt. Sollte ein Schlüssel mit unpassender seitlicher Ausnehmung am Schlüsselschaft in den Schließkanal eingeführt sein, verbleibt mindestens ein Hebel in einer Winkellage, welche eine Bewegung des Blockierelementes in Richtung des Schließkanals blockiert. Somit wird eine Drehung des Kerns unterbunden.

Ein ähnlicher Schließzylinder ist beispielsweise aus der EP 0 159 494 A1 bekannt. Dieser Schließzylinder hat mehrere zweiarmige Steuerhebel, deren dem Schließkanal abgewandte Enden mit einer Sperrleiste zusammenwirken. Der Steuerhebel hat eine im Wesentlichen senkrecht in den Schließkanal einschwenkbare Steuernase. Hierdurch lässt sich die Dicke des Schlüssels oder die Höhe einer Profilrippe an dieser Stelle abtasten.

Aus der EP 2 309 083 A2 ist ein Schließzylinder bekannt geworden, bei dem im Kern ein C-förmiger Schwenkhebel angeordnet ist. Ein Ende des Schwenkhebels ist in dem Kern gelagert, während das andere Ende als Abtastende für einen in den Schließkanal eingeführten Schlüssel gestaltet ist. Das Abtastende lässt sich im Wesentlichen senkrecht in den Schließkanal einschwenken und erfasst damit die Dicke des Schlüssels an dieser Stelle.

Aus der DE 102 08 893 C1 ist ein Schließzylinder mit einem schwenkbaren Sperrhebel bekannt geworden. Der Sperrhebel lässt sich von einem senkrecht in den Schließkanal beweglichen Übertragungselement auslenken. Das Übertragungselement erfasst hierdurch die Dicke des Schlüssels.

Aus der DE 35 03 660 A1 ist ein Schließkanal mit einem im Kern gelagerten Doppelhebel bekannt geworden. Ein Ende des Doppelhebels lässt sich von einer in den Schließkanal eingeführten Schlüsselspitze ansteuern, während das andere Ende als im Wesentlichen senkrecht in den Schließkanal einschwenkbaren Tastkopf ausgebildet ist. Der Tastkopf tastet die Tiefe einer Ausnehmung des Schlüssels an dieser Stelle ab.

Nachteilig bei den bekannten Schließzylindern ist, dass nur die Dicke des Schlüssels oder die Tiefe einer Ausnehmung im Schlüssel abgetastet werden kann. Hierdurch sind die Möglichkeiten der Abtastung des Schlüssels nur sehr eingeschränkt.

Der Erfindung liegt das Problem zugrunde, einen Schließzylinder der eingangs genannten Art so weiterzubilden, dass er eine möglichst vielseitige Abtastung von Merkmalen des Schlüssels bietet und gleichzeitig den baulichen Aufwand besonders gering zu halten.

Dieses Problem wird erfindungsgemäß dadurch gelöst, dass die Zuhaltung in derselben Querschnittsebene angeordnet ist wie eine zur Abtastung von Schließkerben in einer Schlüsselbrust vorgesehene Stiftzuhaltung.

In der Schlüsselbrust angeordnete Schließkerben werden in der Regel von Stiftzuhaltungen mit einem im Kern beweglichen Kernstift und einem im Gehäuse beweglichen Gehäusestift abgetastet. Die erfindungsgemäße Lösung ermöglicht, dass solche Schließzylinder mit besonders geringem Aufwand eine besonders vielseitige Möglichkeit an Abtastungen aufweisen. Durch diese Gestaltung bildet der Tastschenkel oder, wenn vorhanden, der Steuerschenkel ein dem Kernstift entsprechendes Bauteil, welches den Gehäusestift der in derselben Querschnittsebene liegenden Stiftzuhaltung auf der Trennebene zwischen Gehäuse und Kern hält. Hierdurch benötigt die den Tastschenkel aufweisende Zuhaltung kein separat zu montierendes Federelement und keinen separat zu montierenden Gehäusestift. Der bauliche Aufwand zur Erzeugung der Zuhaltung ist daher besonders gering. Durch die grundlegende Gestaltung des erfindungsgemäßen Schließzylinders schwenkt der Tastschenkel nicht senkrecht in den Schließkanal ein. Vielmehr ermöglicht die parallel zur Längsebene des Schließkanals liegende Tangente des freien Endes Tastschenkels, dass eine von dem Schlüssel hervorstehende Kontur seitlich abgetastet werden kann. Damit kann neben der Dicke des Schlüssels, der Tiefe einer Vertiefung oder der Höhe einer Profilrippe auch die Flanke einer Profilrippe, Profilnut oder Ausnehmung abgetastet werden. Dies ermöglicht eine besonders vielseitige Abtastung von Merkmalen des Schlüssels. Ein weiterer Vorteil dieser Gestaltung besteht darin, dass bei einer veränderlichen Kontur des Schlüssels auf derselben Höhe des Schließkanals unterschiedliche Schließgeheimnisse vorhanden sind. Dies trägt zu einer wesentlichen Erschwerung des Kopierens des zum Schließen berechtigten Schlüssels bei.

Das freie Ende des Tastschenkels steht gemäß einer anderen vorteilhaften Weiterbildung der Erfindung einer seitlichen Kontur eines Schlüssels beim Einführen unmittelbar gegenüber, wenn das freie Ende des Tastschenkels in einer Grundstellung in den Schließkanal hineinragt. Diese Gestaltung ermöglicht zudem eine nur sehr kleine Schwenkbewegung des Tastschenkels.

Der Tastschenkel könnte wie eine passiv gestaltete Zuhaltung die Bewegung des Kerns unmittelbar blockieren. Die den Tastschenkel aufweisende Zuhaltung lässt sich jedoch gemäß einer anderen vorteilhaften Weiterbildung der Erfindung besonders vielseitig einsetzen, wenn der Tastschenkel mit einem Steuerschenkel verbunden ist und wenn der Steuerschenkel mit einem Blockierelement zur wahlweisen Blockierung oder Freigabe der Bewegung des Kerns verbunden ist.

Tastschenkel und Steuerschenkel könnten beispielsweise auf einem gemeinsamen Hebel angeordnet sein. Tast- und Steuerschenkel lassen sich jedoch gemäß einer anderen vorteilhaften Weiterbildung der Erfindung besonders kompakt anordnen, wenn eine Lagerung zwischen dem Steuerschenkel und dem Tastschenkel angeordnet ist. Durch diese Gestaltung können Tast- und Steuerschenkel beispielsweise eine Wippe oder einen Winkel bilden und den räumlichen Gegebenheiten im Schließzylinder einfach angepasst werden.

Ein Übersetzungsverhältnis von der Abtastung des Schlüssels zu der Ansteuerung des Blockierelementes lässt sich gemäß einer anderen vorteilhaften Weiterbildung der Erfindung einfach festlegen, wenn Tastschenkel und Steuerschenkel unterschiedliche Abmessungen aufweisen. Wenn der Steuerschenkel länger ist als der Tastschenkel, lässt sich bei einer kleinen Bewegung des Tastschenkels der Steuerschenkel sehr weit auslenken.

Eine Lagerachse des Tastschenkels könnte beispielsweise quer zur Längsachse des Schließkanals angeordnet sein, so dass der Tastschenkel eine Nase oder eine Vertiefung des Schlüssels abtastet. Der Tastschenkel vermag jedoch gemäß einer anderen vorteilhaften Weiterbildung der Erfindung die Kante einer Profilnut im Schlüssel abzutasten, wenn eine Lagerachse des Tastschenkels parallel zur Längsachse des Schließkanals angeordnet ist. Hierdurch ist es zudem möglich, den Verlauf der Kante der Profilnut beim Einführen des Schlüssels in den Schließkanal abzutasten. Dies trägt zu einer besonders großen Anzahl an Schließgeheimnissen des Schließzylinders bei.

Das Blockierelement könnte beispielsweise wie eine gewöhnliche Stiftzuhaltung einen Kernstift und einen Gehäusestift aufweisen. Zur Verringerung der Anzahl an Bauteilen trägt es jedoch gemäß einer anderen vorteilhaften Weiterbildung der Erfindung bei, wenn das Blockierelement als von einem Federelement vorgespannter Gehäusestift ausgebildet ist, wenn der Kern eine Tasche zur Aufnahme eines Endes des Gehäusestiftes hat und wenn das freie Ende des Steuerschenkels zumindest bis zu einer Trennebene zwischen Gehäuse und Kern zur Abstützung des Gehäusestifts bewegbar ist. Hierdurch ist zudem sichergestellt, dass bei nicht ausgelenktem Tastschenkel der Gehäusestift in die Trennebene zwischen Gehäuse und Kern vorgespannt ist und den Schließzylinder blockiert.

Der Tastschenkel könnte beispielsweise in einer Schlüsselbrust angeordnete Schließkerben des Schlüssels abtasten. Hierzu würde der Tastschenkel in eine Schmalseite des Schließkanals einschwenken. Der Tastschenkel vermag jedoch gemäß einer anderen vorteilhaften Weiterbildung der Erfindung eine in einer Breitseite des Schlüssels angeordnete Profilnut abzutasten, wenn der Tastschenkel in eine Breitseite des Schließkanals einschwenkbar ist. Durch diese Gestaltung können seitliche Konturen von Profilnuten abgetastet werden. Bei einer entsprechenden Gestaltung des Tastschenkels lassen sich die Form der Profilnut und ein möglicher Hinterschnitt der Profilnut abtasten.

Eine Blockade beim Einführen eines Schlüssels lässt sich gemäß einer anderen vorteilhaften Weiterbildung der Erfindung einfach vermeiden, wenn das Gehäuse eine dem Steuerschenkel gegenüberstehende Ausnehmung hat. Durch diese Gestaltung kann beispielsweise bei veränderlicher Profilrippe der Steuerschenkel in das Gehäuse zurückschwenken, ohne die Einführung des Schlüssels in den Schließkanal zu blockieren. Erst wenn der Kern zum Entriegeln des Schließzylinders gedreht wird, muss der Steuerschenkel wieder aus der Ausnehmung herausgeschwenkt sein.

Bei Schlüsseln sind Hinterschnitte in einer Profilierung bekannt. Das Profil eines solchen Schlüssels lässt sich gemäß einer anderen vorteilhaften Weiterbildung der Erfindung von dem Schließzylinder abtasten, wenn der Schließkanal eine Hinterschneidung aufweist. Durch diese Gestaltung lässt sich ein Schlüssel ohne eine solche Hinterschneidung nicht in den Schließkanal einführen.

Eine vielseitige Abtastung des Profils des Schlüssels lässt sich gemäß einer anderen vorteilhaften Weiterbildung der Erfindung erzeugen, wenn das freie Ende des Tastschenkels hakenförmig zur Hintergreifung eines Hinterschnitts des Schlüssels gestaltet ist. Durch diese Gestaltung kann die seitliche Kontur der Profilierung des Schlüssels abgetastet werden.

Die Erfindung lässt zahlreiche Ausführungsformen zu. Zur weiteren Verdeutlichung ihres Grundprinzips sind zwei davon in der Zeichnung dargestellt und werden nachfolgend beschrieben. Diese zeigt in
- Fig. 1: einen Schließzylinder mit einem darin eingeführten Schlüssel in einer Grundstellung,
- Fig.2: eine Schnittdarstellung des Schließzylinders mit dem Schlüssel aus Figur 1 entlang der Linie II - II,
- Fig.2a eine: stark vergrößerte Darstellung des Schließzylinders aus Figur 2 im Bereich einer Zuhaltung,
- Fig.3: den Schließzylinder aus Figur 2 nach einer anfänglichen Drehung,
- Fig.4: stark vergrößert eine Zuhaltung des Schließzylinders
- Fig.5: eine weitere Ausführungsform einer Zuhaltung des Schließzylinders,

Figur 1 zeigt schematisch einen Schließzylinder 1 mit einem darin eingeführten Schlüssel 2. Der Schließzylinder 1 hat ein in einem Gehäuse 3 drehbaren Kern 4 mit einem Schließkanal 5 und eine Reihe von Stiftzuhaltungen 6. Der Schließzylinder 1 hat zudem eine separate Zuhaltung 7. Der Schlüssel 2 hat eine Reide 8 und einen in den Schließkanal 5 eingeführten Schaft 9. Der Schaft 9 hat an seiner Breitseite 10 mehrere von Profilrippen 11 begrenzte Profilnuten 12 und an einer Schlüsselbrust 13 mehrere Schließkerben 14. Die Stiftzuhaltungen 6 weisen jeweils einen von einem Federelement 15 in Richtung des Kerns 4 vorgespannten Gehäusestift 16 und einen im Kern 4 beweglichen Kernstift 17 zur Abtastung der Schließkerben 14 auf. Die separate Zuhaltung 7 tastet eine der Profilnuten 12 an einer vorgesehenen Stelle des Schaftes 9 ab.

Zur Vereinfachung der Zeichnung ist nur die separate Zuhaltung 7 stellvertretend für verschiedene Möglichkeiten von Zuhaltungen 7 dargestellt. Selbstverständlich kann der Schließzylinder 1 mehrere, an unterschiedlichen Stellen der Breitseite 10 angeordnete Zuhaltungen 7 zur Abtastung aufweisen. Zudem kann dieselbe Profilnut 12 über die Länge des Schaftes 9 veränderlich gestaltet und an verschiedenen Stellen von jeweils einer Zuhaltung 7 abgetastet werden.

Figur 2 zeigt eine Schnittdarstellung des Schließzylinders 1 aus Figur 1 entlang der Linie II - **II.** Hierbei ist zu erkennen, dass die separate Zuhaltung 7 in derselben Querschnittsebene des Schließzylinders 1 angeordnet ist, wie eine der Stiftzuhaltungen 6. Schließzylinder 1 und Schlüssel 2 sind in einer Grundstellung dargestellt, in der der Schaft 9 des Schlüssels 2 in den Schließkanal 5 eingeführt ist. Hierbei tasten die Stiftzuhaltungen 6 die Schließkerben 14 in der Schlüsselbrust 13 ab. Stoßen Gehäusestift 16 und Kernstift 17 in der Trennebene zwischen Gehäuse 3 und Kern 4 aneinander, ist diese Stiftzuhaltung 6 entriegelt.

Die separate Zuhaltung 7 ragt in eine der Profilnuten 12 in der Breitseite 10 im Schaft 9 des Schlüssels 2 hinein und ist in Figur 2a stark vergrößert dargestellt. Die separate Zuhaltung 7 hat einen Tastschenkel 18 zur Abtastung einer Flanke 19 der die Profilnut 12 begrenzenden Profilrippe 11 und einen Steuerschenkel 20, welcher in eine Tasche 21 des Kerns 4 hineinragt. Weiterhin hat die separate Zuhaltung 7 eine zwischen Tastschenkel 18 und Steuerschenkel 20 angeordnete Lagerung mit einer senkrecht zur Zeichenebene angeordneten Lagerachse 22. Der Kern 4 hat nicht dargestellte, der Lagerachse 22 entsprechende Lagerbohrungen der Lagerung.

Die Lagerung ermöglicht, dass das freie Ende des Tastschenkels 18 beim Verschwenken einen im Schließkanal 5 befindlichen, strichpunktiert dargestellten Kreisbogen beschreibt, dessen Tangente V quer zur Senkrechten auf den Schließkanal 5 weist. Diese Tangente V zeigt auf die seitliche Flanke 19 der angrenzenden Profilrippe 11, so dass der Tastschenkel 18 die seitliche Flanke 19 der Profilrippe 11 abtastet.

Hätte der Schlüssel 2 keine Profilnut 12, oder wäre diese nicht ausreichend tief oder die angrenzende Profilrippe 11 zu breit, würde sich der Schlüssel 2 nicht vollständig in den Schließkanal 5 einführen lassen und der Schließzylinder 1 wäre trotz der passenden Schließkerben 14 des Schlüssels 2 blockiert. Im vorliegenden Beispiel ist die Profilnut 12 so bemessen, dass der Schlüssel 2 vollständig in den Schließkanal 5 einführbar ist.

Verdreht man ausgehend von der in Figur 2 dargestellten Stellung den Schlüssel 2 und damit den Kern 4, bis der Steuerschenkel 20 dem Gehäusestift 16 der Stiftzuhaltung 6 gegenübersteht, gelangt man in die in Figur 3 dargestellte Stellung des Schließzylinders 1. Das freie Ende des Tastschenkels 18 stützt sich an der Flanke 19 der Profilrippe 11 ab, während das freie Ende des Steuerschenkels 20 und der Gehäusestift 16 in der Trennebene zwischen Gehäuse 3 und Kern 4 aneinanderstoßen. Der Gehäusestift 16 bildet damit ein Blockierelement 23 der separaten Zuhaltung 7. Damit wird der Gehäusestift 16 im Gehäuse 3 gehalten und der Kern 4 kann weiter verdreht und damit der Schließzylinder 1 entriegelt werden.

Würde die Flanke 19 der Profilrippe 11 den Tastschenkel 18 nicht wie dargestellt abstützen, würde der Gehäusestift 16 in die Tasche 21 im Kern 4 hineinragen und eine weitere Bewegung des Kerns 4 blockieren.

Figur 4 zeigt zur Verdeutlichung stark vergrößert die separate Zuhaltung 7 mit angrenzenden Bereichen des Schlüssels 2 und des Gehäusestiftes 16 in einer perspektivischen Darstellung. Zur Vereinfachung der Zeichnung sind das Gehäuse 3 und der Kern 4 des Schließzylinders 1 nicht dargestellt.

Figur 5 zeigt eine weitere Ausführungsform einer separaten Zuhaltung 107 des Schließzylinders 1, welche sich von der aus Figur 4 nur dadurch unterscheidet, dass das freie Ende eines Tastschenkels 118 hakenförmig, zur Hintergreifung eines Hinterschnitts 124 einer 111 Profilrippe gestaltet ist. Ein Schlüssel 2 ohne Hinterschnitt 124 könnte den Schließzylinder 1 nicht schließen.

In der Zeichnung ist die den Tastschenkel 18, 118 aufweisende Zuhaltung 7, 107 als separate Zuhaltung ausgebildet. Selbstverständlich kann der Schließzylinder 1 auch eine Reihe von Zuhaltungen 7, 107 mit Tastschenkel 18, 118 aufweisen. Diese Reihe von Zuhaltungen 7, 107 mit Tastschenkeln 18, 118 könnten unterschiedliche Profilrippen 19 oder eine in ihrer Form veränderliche Profilrippe 19 an verschiedenen Stellen des Schaftes 9 abtasten.

## Patentansprüche

1. Schließzylinder (1) mit einem in einem Gehäuse (3) bewegbaren Kern (4), mit einem im Kern (4) angeordneten Schließkanal (5) und mit zumindest einer in den Schließkanal (5) hineinragenden Zuhaltung (7, 107) zur Abtastung eines in den Schließkanal (5) eingeführten Schlüssels (2), wobei in Abhängigkeit von der Stellung der Zuhaltung (7, 107 ) eine Bewegung des Kerns (4) gegenüber dem Gehäuse (3) freigegeben oder blockiert ist, wobei die Zuhaltung (7, 107) einen schwenkbaren Tastschenkel (18, 118) aufweist und der Tastschenkel (18, 118) im Kern (4) gelagert ist, wobei die Bewegung des freien Endes des Tastschenkels (18, 108) einen im Schließkanal (5) befindlichen Kreisbogen beschreibt, dessen Tangente (V) quer zur Senkrechten auf den Schließkanal (5) weist, **dadurch gekennzeichnet, dass** die Zuhaltung (7, 107) in derselben Querschnittsebene angeordnet ist wie eine zur Abtastung von Schließkerben (14) in einer Schlüsselbrust (13) vorgesehene Stiftzuhaltung (6).

2. Schließzylinder nach Anspruch 1, **dadurch gekennzeichnet, dass** das freie Ende des Tastschenkels (18, 118) in einer Grundstellung in den Schließkanal (5) hineinragt.

3. Schließzylinder nach Anspruch 1 oder 2, **dadurch gekennzeichnet, dass** der Tastschenkel (18, 118) mit einem Steuerschenkel (20) verbunden ist und dass der Steuerschenkel (20) mit einem Blockierelement (23) zur wahlweisen Blockierung oder Freigabe der Bewegung des Kerns (4) verbunden ist.

4. Schließzylinder nach Anspruch 3, **dadurch gekennzeichnet, dass** eine Lagerung zwischen dem Steuerschenkel (20) und dem Tastschenkel (18, 118) angeordnet ist.

5. Schließzylinder nach Anspruch 3 oder 4, **dadurch gekennzeichnet, dass** Tastschenkel (18, 118) und Steuerschenkel (20) unterschiedliche Abmessungen aufweisen.

6. Schließzylinder nach zumindest einem der Ansprüche 1 bis 5, **dadurch gekennzeichnet, dass** eine Lagerachse (22) des Tastschenkels (18, 118) parallel zur Längsachse des Schließkanals (5) angeordnet ist.

7. Schließzylinder nach zumindest einem der Ansprüche 3 bis 6, **dadurch gekennzeichnet, dass** das Blockierelement (23) als von einem Federelement (15) vorgespannter Gehäusestift (16) ausgebildet ist, dass der Kern (4) eine Tasche (21) zur Aufnahme eines Endes des Gehäusestiftes (16) hat und dass das freie Ende des Steuerschenkels (20) zumindest bis zu einer Trennebene zwischen Gehäuse (3) und Kern (4) zur Abstützung des Gehäusestifts (16) bewegbar ist.

8. Schließzylinder nach zumindest einem der Ansprüche 1 bis 7, **dadurch gekennzeichnet, dass** der Tastschenkel (18, 118) in eine Breitseite des Schließkanals (5) einschwenkbar ist.

9. Schließzylinder nach zumindest einem der Ansprüche 1 bis 8, **dadurch gekennzeichnet, dass** der Schließkanal (5) eine Hinterschneidung aufweist.

10. Schließzylinder nach zumindest einem der Ansprüche 1 bis 9, **dadurch gekennzeichnet, dass** das Gehäuse (3) eine dem Steuerschenkel (20) gegenüberstehende Ausnehmung (25) hat.

11. Schließzylinder nach zumindest einem der Ansprüche 1 bis 10, **dadurch gekennzeichnet, dass** das freie Ende des Tastschenkels (107) hakenförmig zur Hintergreifung eines Hinterschnitts (124) des Schlüssels (2) gestaltet ist.

## Claims

1. Locking cylinder (1) comprising a core (4) which is movable in a housing (3), a locking channel (5) arranged in the core (4), and at least one tumbler (7, 107) projecting into the locking channel (5) for sensing a key (2) inserted into the locking channel (5), a movement of the core (4) relative to the housing (3) being released or blocked depending on the position of the tumbler (7, 107), the tumbler (7, 107) having a pivotable sensing member (18, 118), and the sensing member (18, 118) being mounted in the core (4), the movement of the free end of the sensing member (18, 108) describing a circular arc located in the locking channel (5), the tangent (V) of said arc pointing transversely to the perpendicular to the locking channel (5), **characterized in that** the tumbler (7, 107) is arranged in the same cross-sectional plane as a tumbler pin (6) provided for sensing locking notches (14) in a key face (13).

2. Locking cylinder according to claim 1, **characterized in that** the free end of the sensing member (18, 118) projects into the locking channel (5) in a basic position.

3. Locking cylinder according to claim 1 or 2, **characterized in that** the sensing member (18, 118) is connected to a control member (20), and **in that** the control member (20) is connected to a blocking element (23) for selectively blocking or releasing the movement of the core (4).

4. Locking cylinder according to claim 3, **characterized in that** a bearing is arranged between the control member (20) and the sensing member (18, 118).

5. Locking cylinder according to claim 3 or 4, **characterized in that** the sensing member (18, 118) and the control member (20) have different dimensions.

6. Locking cylinder according to at least one of claims 1 to 5,
**characterized in that** a bearing shaft (22) of the sensing member (18, 118) is arranged in parallel with the longitudinal axis of the locking channel (5).

7. Locking cylinder according to at least one of claims 3 to 6,
**characterized in that** the blocking element (23) is designed as a housing pin (16) preloaded by a spring element (15), **in that** the core (4) has a pocket (21) for receiving one end of the housing pin (16) and **in that** the free end of the control member (20) is movable at least up to a separation plane between the housing (3) and the core (4) in order to support the housing pin (16).

8. Locking cylinder according to at least one of claims 1 to 7,
**characterized in that** the sensing member (18, 118) can be pivoted into a broad face of the locking channel (5).

9. Locking cylinder according to at least one of claims 1 to 8,
**characterized in that** the locking channel (5) has an undercut.

10. Locking cylinder according to at least one of claims 1 to 9,
**characterized in that** the housing (3) has a recess (25) opposite the control member (20).

11. Locking cylinder according to at least one of claims 1 to 10,
**characterized in that** the free end of the sensing member (107) is hook shaped in order to engage behind an undercut (124) of the key (2).

## Revendications

1. Cylindre de fermeture (1) comportant un noyau (4) mobile dans un boîtier (3), comportant un canal de fermeture (5) disposé dans le noyau (4) et comportant au moins une gâchette (7, 107) pénétrant dans le canal de fermeture (5) pour la détection d'une clé (2) introduite dans le canal de fermeture (5), dans lequel un déplacement du noyau (4) par rapport au boîtier (3) est libéré ou bloqué en fonction de la position de la gâchette (7, 107), dans lequel la gâchette (7, 107) présente une branche de détection (18, 118) et la branche de détection (18, 118) est montée dans le noyau (4), dans lequel le mouvement de l'extrémité libre de la branche de détection (18, 108) décrit un arc de cercle se trouvant dans le canal de fermeture (5) dont la tangente (V) est orientée transversalement à la normale sur le canal de fermeture (5),
**caractérisé en ce que** la gâchette (7, 107) est disposée dans le même plan de section transversale qu'une gâchette à goupille (6) prévue pour détecter des encoches de fermeture (14) dans une section avant de clé (13).

2. Cylindre de fermeture selon la revendication 1, **caractérisé en ce que** l'extrémité libre de la branche de détection (18, 118) pénètre dans le canal de fermeture (5) dans une position de base.

3. Cylindre de fermeture selon la revendication 1 ou 2,
**caractérisé en ce que** la branche de détection (18, 118) est reliée à une branche de commande (20) **et en ce que** la branche de commande (20) est reliée à un élément de blocage (23) pour le blocage ou la libération, au choix, du mouvement du noyau (4).

4. Cylindre de fermeture selon la revendication 3, **caractérisé en ce qu'**un palier est disposé entre la branche de commande (20) et la branche de détection (18, 118).

5. Cylindre de fermeture selon la revendication 3 ou 4,
**caractérisé en ce que** la branche de détection (18, 118) et la branche de commande (20) présentent des dimensions différentes.

6. Cylindre de fermeture selon au moins l'une des revendications 1 à 5,
**caractérisé en ce qu'un** axe de palier (22) de la branche de détection (18, 118) est disposé parallèlement à l'axe longitudinal du canal de fermeture (5).

7. Cylindre de fermeture selon au moins l'une des revendications 3 à 6,
**caractérisé en ce que** l'élément de blocage (23) est réalisé sous forme de tige de boîtier (16) précontrainte par un élément formant ressort (15), **en ce que** le noyau (4) possède une poche (21) pour la réception d'une extrémité de la tige de boîtier (16) **et en ce que** l'extrémité libre de la branche de commande (20) est mobile au moins jusqu'à un plan de séparation entre le boîtier (3) et le noyau (4) pour le support de la tige de boîtier (16).

8. Cylindre de fermeture selon au moins l'une des revendications 1 à 7,
**caractérisé en ce que** la branche de détection (18, 118) peut pivoter dans un côté large du canal de fermeture (5).

9. Cylindre de fermeture selon au moins l'une des revendications 1 à 8, **caractérisé en ce que** le canal de fermeture (5) présente une contre-dépouille.

10. Cylindre de fermeture selon au moins l'une des revendications 1 à 9, **caractérisé en ce que** le boîtier (3) possède un évidement (25) opposé à la branche de commande (20).

11. Cylindre de fermeture selon au moins l'une des revendications 1 à 10, **caractérisé en ce que** l'extrémité libre de la branche de détection (107) est réalisée en forme de crochet pour permettre sa venue en prise derrière une contre-dépouille (124) de la clé (2).
